# FASCICULE DE BREVET EUROPEEN

(11) **EP 0 878 661 B1**
(45) Date de publication et mention de la délivrance du brevet: **01.03.2006**
(21) Numéro de dépôt: 98401093.4
(22) Date de dépôt: 06.05.1998
(51) Int. Cl.: F21S 11/00

(54) **Elément verrier pour l'éclairage de locaux par la lumière naturelle**
Glaselement zur Raumbeleuchtung mit Tageslicht
Glass element for space illumination with daylight

(30) Priorité: 14.05.1997 DE 29708518 U
(43) Date de publication de la demande: 18.11.1998
(73) Titulaire: SAINT-GOBAIN GLASS FRANCE, 92400 Courbevoie (FR)
(72) Inventeur: Geyer, Volker, 52066 Aachen (DE); Haeussler, Wulf, 52428 Jülich (DE)
(74) Mandataire: Muller, René

(56) Documents cités:
- DE-C- 4 442 228
- DE-U- 1 772 236
- DE-U- 8 514 467
- DE-U- 29 601 308
- DE-U- 29 708 518

## Description

La présente invention concerne un élément verrier pour l'éclairage de locaux par la lumière naturelle, comportant au moins deux plaques transparentes entre lesquelles des lamelles, présentant une courbure déviant la lumière, sont disposées parallèlement les unes aux autres, ces lamelles ayant de préférence une surface frontale tournée vers la lumière incidente qui est courbée de manière convexe, ainsi qu'une surface présentant une structure superficielle diffusant la lumière.

Un élément verrier de ce type est connu de par le document DE 44 42 228 C1. Les lamelles déviant la lumière sont à cette occasion disposées dans des zones choisies entre les feuilles de verre d'une fenêtre et servent à dévier la lumière du soleil frappant leurs surfaces de manière à la diriger avec précision dans certaines zones d'un local, de façon que ces zones présentent une plus grande intensité lumineuse que les autres zones de ce local. Chacune des lamelles présente, sur la face de sortie de la lumière, une structure superficielle, et ce, en particulier sous la forme particulièrement avantageuse d'ondes sinusoïdales. La structuration des lamelles sur la face de sortie de la lumière est toutefois une opération demandant un travail assez important.

Le DE 296 01 308 U enseigne que la lumière sortant d'une lamelle peut être rendue plus diffuse grâce à la présence d'un matériau profilé diffusant la lumière.

L'invention a pour but d'agencer l'élément verrier du type précité de telle sorte que sa fabrication soit dans l'ensemble plus simple et moins coûteuse, sans pour autant altérer l'effet de déviation de la lumière.

Ce but est atteint par le fait que dans le cas d'un élément verrier du type précité, la structure superficielle diffusant la lumière est empreinte sur une des plaques transparentes.

L'invention prévoit également de pourvoir des zones superficielles sélectionnées d'au moins une des feuilles de verre transparentes, plutôt qu'une surface des lamelles, de reliefs et de creux appropriés.

Les reliefs et les creux sur la feuille de verre transparente peuvent être formés avant l'assemblage de l'élément verrier par un traitement approprié de la feuille de verre transparente.

Lorsque seules des zones superficielles individuelles de l'élément verrier sont pourvues des lamelles déviant la lumière, il est particulièrement avantageux de ne prévoir le motif superficiel que dans chacune des zones superficielles dans lesquelles se trouvent également les lamelles déviant la lumière. Dans ce cas, une vision non entravée vers l'extérieur est alors possible dans les autres zones superficielles. Cette particularité est obtenue de manière particulièrement avantageuse par le fait que la surface diffusant la lumière est constituée d'une pellicule en matière plastique gaufrée ou par le fait que la plaque transparente en tant que telle est fabriquée en une matière plastique, telle que par exemple le polyméthacrylate de méthyle et est pourvue dans les zones superficielles sélectionnées de reliefs et de creux empreints par gaufrage. Suivant une forme de réalisation particulièrement avantageuse, une feuille de verre au silicate est utilisée comme plaque transparente. Une telle feuille de verre au silicate a comme avantage de présenter une plus grande résistance aux rayures, une plus grande résistance aux rayons ultraviolets et une meilleure résistance chimique vis-à-vis d'un gaz de remplissage.

La feuille de verre au silicate peut par exemple consister en une feuille de verre pourvue sur une de ses surfaces d'une pellicule en matière plastique contenant le motif superficiel. Il est toutefois particulièrement avantageux que cette feuille de verre consiste en une feuille de verre façonné, à savoir une feuille de verre dit coulé. L'utilisation du verre coulé a comme avantage particulier que la structure superficielle souhaitée est obtenue directement par un gaufrage du verre coulé chaud encore déformable, de sorte que l'opération supplémentaire de contre collage d'une pellicule en matière plastique peut être supprimée.

Les éléments verriers conçus suivant l'invention réunissent les avantages d'une intensité lumineuse élevée et d'une illumination sur une grande surface à leur facilité de fabrication.

L'illumination souhaitée est également obtenue lorsque la surface profilée est disposée dans la direction d'incidence des rayons lumineux à l'avant des lamelles diffusant la lumière. Dans ce cas, la surface profilée a pour effet de diriger la lumière diffusée dans la direction horizontale sur les têtes des lamelles, de la focaliser à cet endroit, puis de la dévier dans la direction verticale souhaitée.

Il est toutefois particulièrement avantageux que la surface profilée soit disposée dans la direction d'incidence des rayons lumineux à l'arrière des lamelles diffusant la lumière. Dans ce cas, la surface profilée diffuse la lumière dirigée au préalable dans les lamelles déviant la lumière dans la direction verticale et permet ainsi une illumination diffuse de plus grandes surfaces ou de tout le local.

Le motif qui présente le profilage a de préférence une allure périodique. Il est particulièrement avantageux que le rapport s/p d'une hauteur d'amplitude s et d'une longueur de période p soit inférieur à 0,6, de préférence inférieur à 0,3. La longueur de période p est de manière avantageuse supérieure à 1 mm, de préférence supérieure à 1,5 mm.

Un effet de diffusion de lumière particulièrement avantageux peut alors être obtenu lorsque le motif d'amplitudes est fait de nervures et de rainures rectilignes allongées et se présente en coupe transversale sous la forme d'ondes sinusoïdales.

D'autres avantages et particularités de l'invention ressortiront des revendications dépendantes et de la description suivante d'exemples de réalisation préférés donnée avec référence aux dessins annexés.

Dans les dessins :
la Fig. 1 est une vue en coupe transversale d'une première forme de réalisation d'un élément verrier conçu suivant l'invention, et
la Fig. 2 est une vue en coupe transversale d'une deuxième forme de réalisation d'un élément verrier conçu suivant l'invention.

Dans le cas de l'élément verrier représenté sur la Fig. 1, plusieurs lamelles 3 en polyméthacrylate de méthyle (PMMA) sont disposées entre une feuille de verre flotté 1 et une feuille de verre coulé 2. Les lamelles présentent la structure connue de par le document DE 44 42 228 C1, leurs surfaces étant toutefois lisses et non traitées.

La feuille de verre coulé 2 est pourvue sur sa surface tournée vers l'espace intercalaire 5 et donc vers les lamelles 3 d'un motif superficiel 7. Le motif superficiel 7 comporte des nervures et des rainures en forme d'ondes ayant une période P de 2 mm et une amplitude s de 0,5 mm.

Les reliefs et les creux diffusent la lumière incidente dans la direction horizontale de sorte qu'elle parvient, suivant toutes les directions horizontales, sur les lamelles 3 déviant la lumière. Grâce au fait que leurs surfaces 4 tournées vers la direction d'incidence de la lumière sont courbées de manière convexe, les lamelles 3 déviant la lumière présentent des propriétés de focalisation. Grâce à la combinaison de la diffusion horizontale au niveau des reliefs et des creux de la plaque transparente 2 et des propriétés de focalisation et de déviation de lumière des lamelles 3 dans la direction verticale, on obtient un éclairage diffus sur une grande surface des zones sélectionnées du local, en particulier du plafond du local.

Les deux feuilles de verre 1 et 2 peuvent être reliées l'une à l'autre en un vitrage isolant par l'intermédiaire d'un cadre d'entretoisement non représenté.

Un tel vitrage isolant peut être utilisé aussi bien dans une fenêtre que comme élément fixe de paroi ou de plafond d'un bâtiment. Dans ce cas-ci, la feuille de verre coulé est disposée à l'extérieur.

L'élément verrier représenté sur la Fig. 2 comporte trois feuilles de verre 10, 11, 12. Les feuilles de verre 10, 12 sont des feuilles de verre flotté à surfaces planes et parallèles, tandis que la feuille de verre 11 est une feuille de verre coulé à surface gaufrée. Les lamelles 13 présentent la même structure que les lamelles 3 représentées sur la Fig. 1. La feuille de verre coulé 11 est pourvue d'un motif superficiel 17 qui présente la même forme ondulée que le motif superficiel 7 représenté sur la Fig. 1.

Les feuilles de verre 10, 11, 12 sont reliées l'une à l'autre par un cadre d'entretoisement non représenté. Les espaces intercalaires 14, 15 sont remplis d'un gaz de remplissage habituel pour les vitrages isolants, de préférence un gaz rare. Les feuilles de verre 10, 12 sont chacune pourvues sur leur surface tournée vers les espaces intercalaires 14, 15 d'un revêtement 18, 19 réfléchissant la chaleur.

Un vitrage isolant d'une telle structure peut aussi bien être enchâssé dans une fenêtre comme un vitrage isolant classique, qu'être utilisé comme élément de façade ou de plafond.

A l'état enchâssé, les éléments verriers représentés sur les Fig. 1 et 2 sont disposés de telle sorte que le motif superficiel 7, 17 soit tourné vers l'intérieur du bâtiment.

## Revendications

1. Elément verrier pour l'éclairage de locaux par la lumière naturelle, comportant au moins deux plaques transparentes (1, 2; 10, 11, 12) entre lesquelles des lamelles (3, 13), présentant une courbure déviant la lumière, sont disposées parallèlement les unes aux autres, ainsi que comportant une surface présentant une structure superficielle diffusant la lumière, **caractérisé en ce que** la structure superficielle (7, 17) diffusant la lumière est empreinte sur une des plaques transparentes (2, 11).

2. Elément verrier selon la revendication précédente, **caractérisé en ce que** les lamelles (3, 13) ont une surface frontale (4) tournée vers la lumière incidente qui est courbée de manière convexe.

3. Elément verrier selon l'une des revendications précédentes, **caractérisé en ce que** la plaque transparente (2, 11) sur laquelle est empreinte la structure superficielle, est une feuille de verre au silicate comprenant une surface essentiellement plane et une surface présentant la structure superficielle (7, 17).

4. Elément verrier selon la revendication 1 ou 2, **caractérisé en ce que** la plaque transparente sur laquelle est empreinte la structure superficielle, est en matière plastique, de préférence en polyméthacrylate de méthyle et comporte une surface présentant la structure superficielle diffusant la lumière.

5. Elément verrier selon la revendication 1 ou 2, **caractérisé en ce que** la plaque transparente sur laquelle est empreinte la structure superficielle, est une feuille de verre au silicate à surfaces planes et parallèles et **en ce que** la structure superficielle diffusant la lumière est formée par une pellicule de matière plastique contrecollée.

6. Elément verrier selon l'une des revendications précédentes, **caractérisé en ce que** la structure superficielle diffusant la lumière est faite de nervures et de rainures rectilignes orientées perpendiculairement à la direction longitudinale des lamelles (3, 13) et forme en coupe transversale une surface sinusoïdale de hauteur d'amplitude s et de longueur de période p.

7. Elément verrier selon la revendication précédente, **caractérisé en ce que** le rapport s/p est inférieur à 0,6.

8. Elément verrier selon l'une des deux revendications précédentes, **caractérisé en ce que** la longueur de période p est supérieure à 1,5 mm.

9. Elément verrier selon l'une des revendications précédentes, **caractérisé en ce que** la structure superficielle (7) est prévue sur une surface des plaques (1, 2; 10, 11, 12) tournée vers les lamelles (3).

10. Elément verrier selon l'une des revendications 1 à 8, **caractérisé en ce qu'**il comporte au moins trois plaques transparentes (10, 11, 12) et **en ce que** la structure superficielle (17) est tournée vers un espace intercalaire (15) rempli de gaz.

## Patentansprüche

1. Glaselement für die Tageslicht-Beleuchtung von Räumen, mit wenigstens zwei transparenten Platten (1, 2; 10, 11, 12), zwischen denen eine lichtablenkende Krümmung aufweisende Lamellen (3, 13) parallel zueinander angeordnet sind, sowie mit einer lichtstreuenden Oberflächenstruktur aufweisenden Oberfläche, **dadurch gekennzeichnet, dass** die lichtstreuende Oberflächenstruktur (7, 17) auf einer der transparenten Platten (2, 11) eingeprägt ist.

2. Glaselement nach dem vorhergehendem Anspruch, **dadurch gekennzeichnet, dass** die Lamellen (3, 13) eine konvex gebogene, dem einfallenden Licht zugewandte Stirnfläche aufweisen.

3. Glaselement nach einem der vorstehenden Ansprüche, **dadurch gekennzeichnet, dass** die transparente Scheibe (2, 11), auf welche die Oberflächenstruktur eingeprägt ist, eine Silikatglasscheibe mit einer im wesentlichen ebenen und einer die Oberflächenstruktur (7, 17) aufweisenden Oberfläche ist.

4. Glaselement nach Anspruch 1 oder 2, **dadurch gekennzeichnet, dass** die transparente Scheibe, auf welche die Oberflächenstruktur eingeprägt ist, aus einem Kunststoff, vorzugsweise aus Polymethyl-Methacrylat besteht, und eine die lichtstreuende Oberflächenstruktur aufweisende Oberfläche aufweist.

5. Glaselement nach Anspruch 1 oder 2, **dadurch gekennzeichnet, dass** die transparente Scheibe, auf welche die Oberflächenstruktur eingeprägt ist, eine Silikatglasscheibe mit planparallelen Oberflächen ist, und dass die lichtstreuende Oberflächenstruktur durch eine aufgeklebte Kunststoff-Folie gebildet wird.

6. Glaselement nach einem der vorstehenden Ansprüche, **dadurch gekennzeichnet, dass** die lichtstreuende Oberflächenstruktur aus senkrecht zur Längsausrichtung der Lamellen (3,13) verlaufenden geradlinigen Rippen oder Rillen besteht und im Querschnitt eine sinusförmig verlaufende Oberfläche mit einer Amplitudenhöhe s und einer Periodenlänge p bildet.

7. Glaselement nach vorhergehenden Anspruch, **dadurch gekennzeichnet, dass** das Verhältnis s/p kleiner als 0,6 ist.

8. Glaselement nach einem der zwei vorstehenden Ansprüche, **dadurch gekennzeichnet, dass** die Periodenlänge p größer als 1,5 mm ist.

9. Glaselement nach einem der vorstehenden Ansprüche, **dadurch gekennzeichnet, dass** die Oberflächenstruktur (7) auf einer den Lamellen (3) zugewandten Oberfläche der Platten (1, 2; 10, 11, 12) angeordnet ist.

10. Glaselement nach einem der Ansprüche 1 bis 8, **dadurch gekennzeichnet, dass** es wenigstens drei transparente Platten (10, 11, 12) aufweist, und dass das Oberflächenmuster (17) einem gasgefüllten Scheibenzwischenraum (15) zugewandt ist.

## Claims

1. Glass element for illuminating areas using natural light, comprising at least two transparent panels (1, 2; 10, 11, 12) between which leaves (3, 13) exhibiting a light-deflecting curvature, are positioned parallel to one another, and comprising a surface exhibiting a light-diffusing surface structure, **characterized in that** the light-diffusing surface structure (7, 17) is imprinted on one of the transparent panels (2, 11).

2. Glass element according to the preceding claim, **characterized in that** the leaves (3, 13) have a frontal surface (4) facing towards the incident light and curved convexly.

3. Glass element according to one of the preceding claims, **characterized in that** the transparent panel (2, 11) on which the surface structure is imprinted is a sheet of silicate glass comprising an essentially flat surface and a surface exhibiting the surface structure (7, 17).

4. Glass element according to Claim 1 or 2, **characterized in that** the transparent panel on which the surface structure is imprinted is made of plastic, preferably polymethyl methacrylate, and comprises a surface exhibiting the light-diffusing surface structure.

5. Glass element according to Claim 1 or 2, **characterized in that** the transparent panel on which the surface structure is imprinted is a sheet of silicate glass with flat parallel surfaces and **in that** the light-diffusing surface structure is formed of a thin film of plastic laminated onto it.

6. Glass element according to one of the preceding claims, **characterized in that** the light-diffusing surface structure is made of straight ribs and grooves directed at right angles to the longitudinal direction of the leaves (3, 13) and, in cross section, forms a sinusoidal surface of amplitude s and period p.

7. Glass element according to the preceding claim, **characterized in that** the ratio s/p is lower than 0.6.

8. Glass element according to one of the two preceding claims, **characterized in that** the period m is more than 1.5 mm long.

9. Glass element according to one of the preceding claims, **characterized in that** the surface structure (7) is provided on one surface of the panels (1, 2; 10, 11, 12) that faces towards the leaves (3).

10. Glass element according to one of Claims 1 to 8, **characterized in that** it comprises at least three transparent plates (10, 11, 12) and **in that** the surface structure (17) faces towards a gas-filled interlayer space (15).
